# FASCICULE DE BREVET EUROPEEN

(11) **EP 0 500 429 B1**
(45) Date de publication et mention de la délivrance du brevet: **09.11.1994**
(21) Numéro de dépôt: 92400398.1
(22) Date de dépôt: 14.02.1992
(51) Int. Cl.: F01P 5/04, F04D 25/06

(54) **Dispositif pour l'échange de chaleur**
Wärmetauscher
Heat exchanger

(30) Priorité: 21.02.1991 FR 9102098
(43) Date de publication de la demande: 26.08.1992
(73) Titulaire: VALEO THERMIQUE MOTEUR, 78320 Le Mesnil Saint-Denis (FR)
(72) Inventeur: Couetoux, Hervé, F-78000 Versailles (FR); Collette, Thierry, F-78000 Versailles (FR)
(74) Mandataire: Gamonal, Didier

(56) Documents cités:
- EP-A- 0 093 817
- EP-A- 0 259 182
- DE-A- 2 349 945
- DE-A- 3 838 868

## Description

L'invention concerne un dispositif pour l'échange de chaleur entre un fluide et l'air atmosphérique, notamment pour le refroidissement du moteur thermique d'un véhicule automobile.

Comme décrit dans le document DE-A-2 349 945, on connaît un tel dispositif comprenant un échangeur de chaleur présentant deux faces principales opposées parallèles et comportant un faisceau de tubes dont les tubes s'étendent parallèlement auxdites faces, en débouchant à au moins une boîte à fluide, et comprenant en outre une hélice de ventilateur disposée en regard de l'une des faces principales de l'échangeur, au droit du faisceau de tubes, et pouvant tourner autour d'un axe perpendiculaire auxdites faces, de façon à produire un courant d'air forcé à travers l'échangeur, ainsi qu'un moteur d'entraînement pour l'hélice, le moteur et l'hélice étant fixés à l'échangeur de chaleur, le moteur étant disposé au moins en partie en dehors du périmètre du faisceau de tubes, comme vu dans la direction de l'axe de l'hélice, le moteur étant relié à cette dernière par des moyens de transmission et sa dimension dans la direction de l'axe de l'hélice se superposant au moins en partie, à l'épaisseur de l'échangeur de chaleur.

Ce dispositif bien que présentant des avantages comporte néanmoins quelques inconvénients.

En effet, dans le dispositif de l'art antérieur, le moteur est supporté par un petit côté du radiateur et plus précisément par le petit côté du faisceau de tubes à ailettes, ce qui nécessite d'utiliser des dispositifs de support qui s'avèrent être compliqués et pouvant éventuellement endommager le faisceau de tube qui est généralement une partie fragile. De plus, lors d'une intervention sur le dispositif d'échange de chaleur, il est nécessaire d'intervenir dans un espace réduit prévu entre l'hélice portée par le moteur et le moteur électrique pour, par exemple, mettre en place les moyens de transmission entre ledit moteur et ladite hélice, cette intervention s'avérant peu commode compte tenu du manque d'espace.

Le but de l'invention est de remédier aux inconvénients précités.

Ce but est atteint, selon l'invention, par un dispositif tel que défini en introduction, dans lequel le moteur est disposé au-delà de la boîte à fluide par rapport au faisceau de l'échangeur de chaleur, et en ce que l'hélice est supportée par l'échangeur de chaleur.

Le moteur, disposé en dehors du périmètre de l'échangeur de chaleur, ne gêne pas la circulation de l'air au droit du faisceau de tube. De plus, le poids de l'hélice étant faible par rapport à celui du moteur, les moyens de fixation de l'hélice sur l'échangeur peuvent avoir des dimensions réduites, augmentant encore la section de passage disponible pour la circulation de l'air. Par ailleurs, la superposition de la dimension axiale du moteur à l'épaisseur du faisceau de tube diminue l'encombrement du dispositif dans la direction de l'épaisseur. En outre l'ensemble moteur électrique, hélice et moyens de transmission forment une seule unité facilement transportable et manipulable.

Ces avantages sont particulièrement importants dans la construction automobile actuelle où l'espace disponible dans le compartiment moteur est strictement limité.

Le moteur d'entraînement est avantageusement disposé au-delà de la boîte à fluide par rapport au faisceau.

Il peut alors être fixé sur une face de montage prévue sur la boîte à fluide.

Alternativement, l'hélice étant montée sur un support s'étendant en regard de la même face de l'échangeur de chaleur que l'hélice et lui-même fixé sur l'échangeur dans la région de la boîte à fluide et dans la région opposée à celle-ci, le moteur d'entraînement est monté sur une portion du support s'étendant en porte-à-faux au-delà de la boîte à fluide.

La dissociation des axes du moteur et de l'hélice permet de les relier par des organes de transmission communiquant à cette dernière une vitesse de rotation inférieure à celle du moteur. Il est en effet avantageux, pour le rendement du moteur, que celui-ci tourne à une vitesse relativement élevée, alors que la rotation de l'hélice à cette même vitesse produirait un bruit désagréable.

Enfin, lorsque l'hélice est disposé en aval du faisceau de tube par rapport au courant d'air qu'elle produit, la disposition selon l'invention rend le moteur insensible à ce courant d'air et notamment au réchauffement de celui-ci par le contact avec les tubes.

D'autres caractéristiques et avantages de l'invention ressortiront de la description détaillée ci-après, et des dessins annexés dans lesquels :
- la figure 1 est une vue partielle en élévation d'un dispositif selon l'invention ;
- la figure 2 est une vue partielle de ce même dispositif, selon la flèche F2 de la figure 1, avec arrachement partiel ;
- la figure 3 est une vue partielle selon la flèche F3 de la figure 1, partiellement en coupe ;
- la figure 4 est une vue partielle correspondant à la figure 1, relative à une variante ;
- la figure 5 est une vue partielle correspondant à la figure 3, relative à cette même variante ;
- les figures 6 et 7 sont des vues schématiques, partiellement en coupe, respectivement de côté et de face d'un autre dispositif selon l'invention ; et
- les figures 8 et 9 sont des vues analogues aux figures 6 et 7 respectivement, relatives à une variante.

Le dispositif illustré aux figures 1 à 3, destiné au refroidissement du fluide de refroidissement du moteur thermique d'un véhicule automobile, comprend un échangeur de chaleur ou radiateur de refroidissement 1, comportant un faisceau de tubes 2 formé d'une multiplicité de tubes allongés 3 tous parallèles traversant chacun un empilement d'ailettes de dissipation 4 sous forme de plaques minces rectangulaires. Les tubes 3 et les ailettes 4 forment un bloc parallélépipédique présentant deux faces principales opposées 5 et 6, parallèles aux axes des tubes.

Le radiateur 1 comporte également une boîte à fluide 7 disposée à une extrémité du faisceau de tube et munie d'un raccord 8, ou de deux raccords, pour l'entrée du fluide de refroidissement dans le radiateur et/ou pour la sortie de ce fluide du radiateur. L'intérieur de la boîte à fluide communique avec l'ensemble des tubes 3 de façon à permettre la circulation du fluide de refroidissement le long de chacun d'eux, à partir de la boîte à fluide ou vers celle-ci. A l'extrémité du faisceau, non représentée, opposée à la boîte à fluide 7, les tubes peuvent être reliés à une autre boîte à fluide, ou être raccordée deux à deux en U.

La boîte à fluide 7 présente un bossage 9 sur lequel est fixée une extrémité d'un support en tôle 10 ayant la forme générale d'une bande s'étendant dans la direction longitudinale des tubes 3 entre le bossage 9 et un second point de fixation non représenté situé à l'extrémité de l'échangeur opposé à la boîte à fluide 7, ce second point de fixation pouvant appartenir à une autre boîte à fluide, ou à une traverse. La direction de la largeur du support 10 est parallèle aux faces 5 et 6 du faisceau de tubes et perpendiculaire aux axes des tubes. Cette largeur ne représente qu'une faible fraction de celle du faisceau de tubes. Dans sa partie médiane, le support 10 porte un arbre fixe 11, orienté perpendiculairement aux faces 5 et 6. Sur l'arbre 11 peut tourner le moyeu 12 d'une hélice de ventilateur 13, laquelle hélice comporte une multiplicité de pales 14 s'étendant radialement entre le moyeu 12 et une couronne périphérique 15 en formant une seule pièce avec ceux-ci et avec une couronne intermédiaire cylindrique 16 présentant une gorge 17 formant poulie.

Une courroie de transmission 18 s'engage dans cette gorge et dans la gorge d'une autre poulie 19 solidaire de l'arbre de sortie 20, parallèle à l'arbre 11, d'un moteur électrique 21. Ce moteur est situé au-delà du corps de la boîte à fluide 7 par rapport au faisceau de tube 2, donc en dehors du périmètre du radiateur 1, comme vu dans la direction de l'axe des arbres 11 et 20, appelée ci-après direction axiale. Une bride de montage 22 solidaire du boîtier du moteur et s'étendant selon un plan perpendiculaire à la direction axiale est appliquée par des vis de fixation non représentées sur une surface de montage constituée par une face 23 d'un flasque 24 venu de moulage avec la boîte à fluide. Deux nervures de renforcement 25, également venues de moulage avec la boîte à fluide et s'étendant parallèlement à la direction axiale et à la longueur des tubes, se raccordent au flasque 24.

Le moteur 21 traverse une ouverture du flasque 24 et s'étend dans la direction axiale dans les deux sens au-delà de l'épaisseur du radiateur 1. Ainsi l'encombrement du dispositif dans la direction axiale correspond sensiblement à celle du moteur seul, sans que s'y ajoute, même en partie, l'épaisseur du radiateur. Au contraire, si le moteur était disposé, avec l'hélice 13, en regard de la face 5 du faisceau de tubes, l'encombrement du dispositif dans la direction axiale correspondrait au moins à celle du moteur additionnée de l'épaisseur du faisceau de tubes (c'est-à-dire la largeur des ailettes 4) et de la partie de la boîte à fluide 7 faisant saillie au-delà de la face 6 du faisceau de tubes.

Le diamètre de la poulie 17 est supérieur à celui de la poulie 19, de sorte que l'hélice 13 tourne moins vite que le moteur 21.

Les figures 4 et 5 illustrent une variante du dispositif et les mêmes références qu'aux figures 1 et 2 y sont utilisées pour désigner des éléments semblables. Le flasque 24 et les nervures 25 sont supprimés, le support 10′ portant l'hélice non représentée est fixé sur deux bossages 9′ de la boîte à fluide 7′ et se prolonge en 10˝ au-delà de ceux-ci pour supporter le moteur en porte-à-faux. Il en résulte une simplification du montage du groupe moto-ventilateur et une amélioration de sa rigidité.

Le radiateur 101 illustré schématiquement aux figures 6 et 7 comprend un faisceau de tubes 102 semblable au faisceau 2 des figures 1 à 5 aux extrémités opposées duquel sont disposées deux boîtes à fluide 107 et 107a respectivement. Un support en tôle nervurée 110, non représenté sur la figure 7 pour plus de clarté, s'étend d'une extrémité à l'autre du faisceau 102, en regard de l'une des faces principales 105 de celui-ci, et est fixé par des moyens non représentés sur les boîtes à fluide 107 et 107a. Ce support porte un palier 130 dans lequel un arbre 131, orienté perpendiculairement à la face 105, peut tourner en étant immobilisé en translation. L'arbre 131 est emmanché dans le moyeu 112 d'une hélice de ventilateur 113. Le moyeu 112 est relié par un flasque radial 132 à une couronne intermédiaire 116, une multiplicité de pales 114 s'étendant entre cette dernière et une couronne périphérique 115.

Le support 110, au niveau de sa liaison avec la boîte à fluide 107, porte également un moteur électrique 121 dont l'axe de rotation est parallèle à la direction longitudinale des tubes du faisceau 102, et par conséquent perpendiculaire à la direction de l'arbre 131. L'arbre de sortie 120 du moteur s'étend vers la région centrale du radiateur 101 jusqu'au voisinage de l'arbre 131, et son extrémité libre est guidée dans un palier 133 solidaire du palier 130. Un pignon conique 134 solidaire de l'arbre 120 engrène avec un autre pignon conique 135 formé sur la tranche de la couronne cylindrique intermédiaire 116 de l'hélice 113 tournée vers l'arbre 120 et à l'opposé du faisceau de tubes 102, cette couronne 116 se raccordant au flasque 132 du côté tourné vers le faisceau 102. Le rapport des diamètres des pignons 134 et 135, comme celui des poulies 19 et 17 du dispositif des figures 1 à 3, est prévu pour assurer une vitesse de rotation de l'hélice inférieure à celle du moteur.

Le moteur 121 s'étend pour partie en regard de la boîte à fluide 107, et pour partie en regard du faisceau de tubes 102. Contrairement au moteur 21 des figures 1 à 5, il masque en partie le faisceau de tubes, mais dans une moindre mesure que les moteurs coaxiaux aux hélices de l'état de la technique. L'encombrement de l'ensemble dans la direction de l'axe de l'hélice est également réduit en raison de l'orientation du moteur perpendiculairement à cet axe. Cette disposition présente par rapport à celle des figures 1 à 5 l'avantage d'un encombrement en surface du dispositif limité à celui du radiateur lui-même.

On retrouve dans le dispositif des figures 8 et 9 tous les éléments décrits à propos des figures 6 et 7, qui par conséquent ne seront pas décrits de nouveau. S'y ajoute un second moteur 121a monté sur le support 110 en regard de la boîte à fluide 107a et en partie du faisceau de tubes 102, et disposé symétriquement du moteur 121 par rapport à l'axe de l'hélice 113. L'arbre de sortie 120a du moteur 121a est coaxial à l'arbre de sortie 120 du moteur 121, et s'étend également jusqu'au voisinage de l'arbre 131 de l'hélice, son extrémité libre étant guidée dans un palier 133a solidaire des paliers 130 et 133. Un pignon conique 134a solidaire de l'arbre 120a engrène également avec le pignon conique 135.

L'hélice 113 peut être entraînée indifféremment par l'un ou l'autre des moteurs 121 et 121a, ou par les deux à la fois. Cette disposition permet de faire tourner l'hélice à différentes vitesses au choix, en alimentant un seul des moteurs, et/ou en les alimentant tous deux en série ou en parallèle. Par ailleurs, chacun des moteurs nécessitant une puissance moindre que le moteur unique du dispositif des figures 6 et 7 peut avoir un diamètre plus petit, ce qui diminue l'encombrement du dispositif dans la direction de l'axe de l'hélice.

Comme le moteur des figures 1 à 5, le ou les moteurs des figures 6 à 9 peuvent être montés au choix sur la ou les boîtes à fluide, indépendamment du support de l'hélice, ou bien sur ce dernier, comme décrit.

Comme connu en soi, le moteur ou chaque moteur des dispositifs décrits peut être commandé de façon à tourner par intermittence et/ou à vitesse variable en fonction de la température du fluide de refroidissement, au moyen d'organes de commandes incluant un capteur de température disposé dans la boîte à fluide correspondante. La disposition selon l'invention permet de grouper ces organes de commande au voisinage du moteur, par exemple dans un boîtier de commande monté sur la boîte à fluide, et de les relier au moteur par un ou des conducteurs de faible longueur.

## Revendications

1. Dispositif pour l'échange de chaleur entre un fluide et l'air atmosphérique, notamment pour le refroidissement du moteur thermique d'un véhicule automobile, comprenant un échangeur de chaleur (1) présentant deux faces principales opposées parallèles (5,6) et comportant un faisceau (2) de tubes dont les tubes (3) s'étendent parallèlement auxdites faces, en débouchant à au moins une boîte à fluide (7) et comprenant en outre une hélice de ventilateur (13) disposée en regard de l'une (5) des faces principales de l'échangeur, au droit du faisceau de tubes, et pouvant tourner autour d'un axe perpendiculaire auxdites faces, de façon à produire un courant d'air forcé à travers l'échangeur, ainsi qu'un moteur d'entraînement (21) pour l'hélice, le moteur et l'hélice étant fixés à l'échangeur de chaleur, le moteur (21,121,121a) étant disposé au moins en partie en dehors du périmètre du faisceau de tubes, comme vu dans la direction de l'axe de l'hélice (13,113), le moteur étant relié à cette dernière par des moyens de transmission (17,18,19 ; 134,135), et sa dimension dans la direction de l'axe de l'hélice se superposant, au moins en partie, à l'épaisseur de l'échangeur de chaleur, caractérisé en ce que le moteur (21) est disposé au-delà de la boîte à fluide par rapport au faisceau (2) de l'échangeur de chaleur, et en ce que l'hélice (13) est supportée par l'échangeur de chaleur.

2. Dispositif selon la revendication 1, caractérisé en ce que le moteur est fixé sur une face de montage (23) prévue sur la boîte à fluide.

3. Dispositif selon la revendication 1 ou 2, caractérisé en ce que l'hélice et le moteur sont montés sur un support (10) s'étendant en regard de la même face (5) de l'échangeur de chaleur que l'hélice et lui-même fixé sur l'échangeur dans la région de la boîte à fluide et dans la région opposée à celle-ci, ou dans les régions des deux boîtes à fluide.

4. Dispositif selon la revendication 3, caractérisé en ce que le moteur d'entraînement (21) est monté sur une portion du support (10'') s'étendant en porte-à-faux au-delà de la boîte à fluide.

5. Dispositif selon l'une des revendications précédentes, caractérisé en ce que les moyens de transmission (19,18,17 ; 134,134a,135) communiquent à l'hélice une vitesse de rotation différente de celle du moteur.

6. Dispositif selon l'une des revendications 1 à 5, caractérisé en ce que les moyens de transmission comprennent des engrenages coniques (134,134a,135).

7. Dispositif selon l'une des revendications 1 à 5, caractérisé en ce que les moyens de transmission comprennent des poulies (17,19) et une courroie (18).

## Claims

1. Apparatus for heat transfer between a fluid and ambient air, in particular for cooling the heat engine of a motor vehicle, comprising a heat exchanger (1) having two opposed, parallel main faces (5, 6) and including a bundle (2) of tubes, of which the tubes (3) extend parallel to the said faces, being open into at least one fluid header (7), and further comprising a ventilating fan (13) disposed in facing relationship to one (5) of the main faces of the heat exchanger and in line with the bundle of tubes, and being arranged to rotate about an axis at right angles to the said faces so as to produce a stream of air forced through the heat exchanger, together with a drive motor (21) for the fan, the fan and the motor being secured to the heat exchanger, the motor (21, 121, 121a) being disposed at least partly outside the perimeter of the bundle of tubes, as viewed in the direction of the axis of the fan (13, 113), the motor being coupled to this latter by transmission means (17, 18, 19; 134, 135), and its dimension in the direction of the axis of the fan being superimposed at least partly on the thickness of the heat exchanger, characterised in that the motor (21) is disposed outside the fluid header with respect to the bundle (2) of the heat exchanger, and in that the fan (13) is supported by the heat exchanger.

2. Apparatus according to Claim 1, characterised in that the motor is secured on a mounting face (23) which is arranged on the fluid header.

3. Apparatus according to Claim 1 or Claim 2, characterised in that the fan and the motor are mounted on a support member (10) which extends in facing relationship to the same face (5) of the heat exchanger as the fan, and being itself fixed on the heat exchanger in the region of the fluid header and in the region opposed to the latter, or in the regions of both fluid headers.

4. Apparatus according to Claim 3, characterised in that the drive motor (21) is mounted on a support portion (10'') extending in cantilevered relationship from the fluid header.

5. Apparatus according to one of the preceding Claims, characterised in that the transmission means (19, 18, 17; 134, 134a, 135) communicate to the fan a speed of rotation which is different from that of the motor.

6. Apparatus according to one of Claims 1 to 5, characterised in that the transmission means comprise conical gears (134, 134a, 135).

7. Apparatus according to one of Claims 1 to 5, characterised in that the transmission means comprise pulleys (17, 19) and a drive belt (18).

## Patentansprüche

1. Vorrichtung für den Wärmeaustausch zwischen einem Wärmeträgermedium und der Außenluft, insbesondere für die Kühlung des Verbrennungsmotors eines Kraftfahrzeugs, bestehend aus einem Wärmetauscher (1), der zwei gegenüberliegende parallele Hauptflächen (5, 6) mit einem Rohrbündel (2) aufweist, dessen Rohre (3) parallel zu diesen Flächen verlaufen und in mindestens eine Endkammer einmünden (7), und außerdem aus einem Lüfterrad (13), das gegenüber einer (5) der Hauptflächen des Wärmetauschers in Höhe des Rohrbündels angeordnet ist und das sich um eine senkrecht zu diesen Flächen verlaufende Achse drehen kann, so daß ein Zwangsluftstrom durch den Wärmetauscher erzeugt wird, sowie aus einem Antriebsmotor (21) für das Lüfterrad, wobei der Motor und das Lüfterrad am Wärmetauscher befestigt sind, wobei der Motor (21, 121, 121a) zumindest teilweise außerhalb des Umfangs des Rohrbündels mit Blick in Richtung der Achse des Lüfterrads (13, 113) angeordnet ist, mit dem der Motor durch Übertragungsmittel (17, 18, 19; 134, 135) verbunden ist, und wobei sich seine Abmessung in der Richtung der Achse des Lüfterrads zumindest teilweise mit der Dicke des Wärmetauschers überlagert , **dadurch gekennzeichnet**, daß der Motor (21) hinter der Endkammer im Verhältnis zum Rohrbündel (2) des Wärmetauschers angeordnet ist und daß das Lüfterrad (13) durch den Wärmetauscher gehaltert wird.

2. Vorrichtung nach Anspruch 1 , **dadurch gekennzeichnet**, daß der Montor auf einer an der Endkammer vorgesehenen Einbaufläche (23) befestigt ist.

3. Vorrichtung nach Anspruch 1 oder 2 , **dadurch gekennzeichnet**, daß das Lüfterrad und der Motor auf einer Halterung (10) angebracht sind, die sich gegenüber der gleichen Fläche (5) des Wärmetauschers wie das Lüfterrad erstreckt und die selbst am Wärmetauscher im Bereich der Endkammer und in dem dieser gegenüberliegenden Bereich oder in den Bereichen der beiden Endkammern befestigt ist.

4. Vorrichtung nach Anspruch 3 , **dadurch gekennzeichnet**, daß der Antriebsmotor (21) auf einem Abschnitt der Halterung (10'') befestigt ist, der sich auskragend über die Endkammer hinaus erstreckt.

5. Vorrichtung nach einem der vorangehenden Ansprüche, **dadurch gekennzeichnet**, daß die Übertragungsmittel (19, 18, 17; 134, 134a, 135) an das Lüfterrad eine Drehzahl übertragen, die sich von der Drehzahl des Motors unterscheidet.

6. Vorrichtung nach einem der Ansprüche 1 bis 5, **dadurch gekennzeichnet**, daß die Übertragungsmittel Kegelräder (134, 134a, 135) umfassen.

7. Vorrichtung nach einem der Ansprüche 1 bis 5, **dadurch gekennzeichnet**, daß die Übertragungsmittel Riemenscheiben (17, 19) und einen Riemen (18) umfassen.
